# DEMANDE DE BREVET EUROPEEN

(11) **EP 0 106 932 A1**
(43) Date de publication de la demande: **02.05.1984**
(21) Numéro de dépôt: 82830267.9
(22) Date de dépôt: 22.10.1982
(51) Int. Cl.: B63B 7/02, B63B 35/72

(54) **Embarcation pouvant être transformée alternativement en planche à voile (wind surf) et en catamaran**

(71) Demandeur: Poggi, Guiseppe, I-16166 Genova (IT)
(72) Inventeur: Poggi, Guiseppe, I-16166 Genova (IT)

(57) **Abrégé**

Deux coques (1, 2) étant entr'elles de forme spéculaire peuvent être assemblées de façon coplanaire à l'aide de moyens quelque ce soit, aptes à ce but, de sorte à réaliser une planche à voile chaque coque représentant une moitié longitudinale de celle-ci. Lesdites deux coques (1, 2) peuvent être altérnativement disposées parallèlement entr'elles après avoir été renversées de 90° sur leurs axes longitudinaux par rapport à la position coplanaire qu'elles présentent dans la planche à voile et reliées entr'elles au moyen d'une structure d'entretoisement quelque ce soit intérposée (15, 17; 16, 116) de sorte à réaliser un catamaran (13). Dans ce dernier cas, des pattes inclinées (123, 223) sont fixées en proximité des extrémités antérieures des coques (1, 2), du côté extérieur de celles-ci.

## Description

L'invention concerne une embarcation pouvant être transformée alternativement en planche à voile (wind surf) et en catamaran.

Les planches à voile et les catamarans sont bien connus, en tant qu'embarcations indépendantes chacune prévue pour un propre emploi spécifique et avec une propre structure particulière, de sorte que l'usager doit nécessairement se pourvoir d'une embarcation différente selon l'emploi désiré, ce qui comporte pour lui des charges non indifférentes pour l'acquisition, ainsi qu'un encombrement consi dérable pour les mettre à l'abri et des difficultés lorsqu'il désire changer d'embarcation.

L'invention se propose par conséquent de réaliser une embarcation pouvant servir, par des opérations simples et rapides, soit de planche à voile (wind surf), soit de catamaran et en affectant la structure et les fonctions de l'une ou de l'autre.

L'invention prévoit dans ce but deux coques de for me réciproquement spéculaire pouvant être assemblées de façon coplanaire entr'elles et reliées par des moyens quelque ce soit aptes à cette tâche, de sor te à réaliser une planche à voile dont chacune des coques représente une moitié longitudinale, ou bien disposées parallèlement entr'elles et à une certai ne distance et reliées au moyen d'une structure d' entretoisement quelque ce soit interposée de sorte à réaliser un catamaran.

L'assemblage desdites deux coques dans leur juste position pour obtenir une planche à voile est obte nu, suivant l'invention, de préférence avec des moyens d'emboîtement et, en particulier, en faisant usage de goujons à emboîtement à double queue d'aronde.

L'assemblage desdites deux coques dans leur juste position pour obtenir un catamaran est obtenu, toujours suivant l'invention, en disposant celles-ci en profil après les avoir renversées de 90° sur leurs axes longitudinaux par rapport à la position coplanaire de la planche à voile.

Toujours suivant l'invention, la structure transver sale d'entretoisement et de reliage des deux coques dans leur position entretoisée dans le catamaran est constituée de préférence par une ou deux branches transversale étant elles aussi de préférence emboîtées sur les coques en queue d'aronde et en faisant usage des mêmes entailles prévues pour l'assemblage réciproce des coques pour la planche à voile.

Enfin , toujours suivant l'invention, une patte in clinée, en matériel quelque ce soit, est fixée en proximité de l'extrémité antérieure de chaque coque, du côté extérieur de celles-ci,les pattes fournissent u ne poussée dynamique vers le haut lorsque la partie antérieure de la coque se plonge dans l'eau. La rai son doit être recherchée dans le fait que la quantité de mouvement de l'eau qui frappe le plan incliné (patte) change en direction. La différence vectoriel le entre la quantité de mouvement finale et la quan tité de mouvement initiale de l'eau indique la di - rection de la force ayant une composante vers le haut.

D'autres caractéristiques de l'invention et les avan tages qu'elle comporte ressortiront de la description ci-après, au cours de laquelle une forme de réalisation préférée.. a été illustrée en se référant aux des sins ci-joints. Les figures montrent respectivement:
la figure 1, une perspective d'une planche à voile suivant l'invention;
la figure 2, une perspective des deux coques con - stituant la planche à voile suivant la figure 1, que l'on a séparé;
la figure 3, une perspective des deux coques que l'on a dispesé en profil, c'est à di re que l'on a renversé de 90° en dehors et que l'on a disposé à distance pour réaliser un catamaran;
la figure 4, une perspective d'un catamaran sui = vant l'invention;
la figure 5, une perspective, sur échelle agrandie, d'un goujon d'emboîtement pour l'assem blage réciproque des deux coques pour réaliser la planche à voile;
la figure 6, une perspective d'une patte droite et d'une patte gauche fixées aux respectifs supports inclinés;
la figure 7, une perspective des extrémités anté = rieures d'un catamaran avec les pattes montées en position de fonctionnement.

Sur les figures on a indiqué avec 1, 2 les coques constituant les deux moitiés d'une planche à voile (wind surf) et qui sont spéculaires entr'elles par rapport au plan longitudinal médian de la planche à voile. Lorsque les deux coques 1, 2 sont en position coplanaire et placées côte à côte, elles forment une planche à voile 3 (fig.1). Les deux coques 1, 2 sont assemblées dans ce cas au moyen de goujons 4, 5, 6, 7 d'emboîtement à double queue d'aronde.

Un tel goujon 4 est représentée en échelle agrandie sur la figure 5, affectant la forme d'un "X", c'est à dire un profil à double queue d'aronde qui est constitué par deux profils à queue d'aronde assem= blés en correspondance de leurs côtés plus courts. Chacun desdits goujons 4, 5, 6; 7 est emboîté par moitié dans une correspondante entaille à queue d'a ronde 104, 105, 106, 107 prévue dans la coque 1, tandis que l'autre moitié est emboîtée dans une correspondante entaille en queue d'aronde 204, 205, 206, 207 prévue dans l'autre coque 2. Les coques 1, 2 sont ainsi serrées et assemblées entr'elles.

Par ailleurs, au moins une partie de ces goujons d'emboîtement à double queue d'aronde 4, 5, 6, 7 peut être pourvue d'une agrafe supérieure et d'une agrafe inférieure 8 qui sont reliées au goujon par une longue vis 9 passant à travers le goujon et les agrafes. Les extrémités des agrafes sont sailIan tes des deux côtés par rapport au goujon et sais sent de leurs dents des entailles correspondantes prévues dans les coques 1, 2 de sorte à serrer cel les-ci entr'elles en coopération avec les embolte= ments.

Les goujons d'emboîtement en double queue d'aronde sont employés aussi pour l'application d'autre par ties de fonctionnement de la planche à voile 3.Dans la forme de réalisation suivant la figure 1, le mât 10, la dérive 11 et la nageoire postérieure 12 de la planche à voile sont fixés à autant de goujons d'emboîtement 4, 5, 6, 7 en double queue d'aronde.

Outre à l'assemblage pour réaliser la planche à voile 3, les deux coques 1, 2 peuvent être assem = blées aussi pour réaliser un catamaran 13 tel que représenté sur la figure 4. Les deux coques 1 et 2 formant la planche à voile 3 sont à cet effet sépa rées en détachant les goujons d'emboîtement 4, 5, 6, 7. Successivement les deux coques 1, 2 sont pla cées de profil à une certaine distance, c'est à dire en renversant chacune d'elles de 90° sur son axe longitudinal, en dehors, de sorte à lui faire présenter vers le haut sa surface jadis intérieure,pourvue des entailles à queue d^{t}aronde 104, 105, 106, 107 et 204, 205, 206, 207 (fig. 3). Pour réaliser le catamaran 13, les deux coques 1, 2 sont reliées entr'elles par deux branches transversales 15 et 17 qui affectent un profil à queue d'aronde et qui sont emboîtées dans deux entailles à queue d'aronde correspondantes et alignées 105, 205 et 107, 207 des deux coques 1, 2, c'est à dire les mêmes dans lesquelles les goujons 5, 7 en double queue d'a= ronde étaient emboîtés lors de l'assemblage des coques en planche à voile. Dans le but d'éviter que les branches 15, 17 puissent sortir de leurs emboîtements, les coques 1, 2 sont serrées l'une à l'autre par des câbles en acier 16 pourvus de ten= deurs 116, chacune des extrémités des câbles étant reliée à une des coques 1, 2. Les extrémités des câbles sont à cet effet pourvues d'équerre-support 18 chacune desquelles est fixée à la coque 1, re = spectivement 2 en les faisant passer par exemple dans les entailles 105, 205 et 107, 207 au dessous des branches 15, 17. Pour tendre le câble 16 _{Q}n place celui-ci sur un pont 19 qui peut être appli= qué au dessous de la branche 15 et, respectivement, de la branche 17.

En correspondance de la surface comprise entre les deux coques longitudinales 1, 2 et les deux branches transversales 15, 17, une toile peut être tendue, ou bien une plate-forme 20 peut être prévue, cette dernière pouvant être constituée par des panneaux rigides remplis avec du polystyrène et emboîtés l'un dans l'autre et dans les deux branches transversales de sorte à former un plan rigide sur lequel l'usager peut se tenir debout. Le catamaran 13 est gouverné par des gouvernails 21 en soi connus.

Le même mât 10 de la planche à voile est employé comme mât 110 du catamaran 13, une pièce pouvant être adjointe par emboîtement. La bôme de la plan che à voile 3 peut être aussi utilisée pour le ca tamaran 13. Lorsqu'on veut gouverner le catamaran 13 en guise de planche à voile il faut pouvoir in cliner le mât de la position verticale dans une autre direction quelque ce soit ainsi qu'on le fait sur la planche à voile 3, ce qui impose la présence d'un joint à rotule. Lorsqu'on ne veut pas gouverner le catamaran de cette façon, son mât 110 est maintenu en position droite par exemple au moyen de deux haubans hauts, de deux haubans bas et de deux étais, ou bien par un seul étai pour le cas où on désire faire usage d'un foc. On peut aussi prévoir pour le catamaran 13 un mât appro = prié avec bôme respective et une voilure appro = priée.

Dans le but de fournir au catamaran 13 une poussée dynamique vers le haut lorsque la partie antérieure des coques se plonge dans l'eau, l'invention a pré vu l'application d'une patte inclinée 123, 223 en correspondance de l'extrémité de chaque coque, du côté extérieur de celle-ci. Sur la figure 6 on a montré une patte à droite 123 et une patte à gauche 223 qui sont fixées sur des supports inclinés 121, 221 au moyen de rivets R aux parties inclinées 122, 222 moulées en une seule pièce avec lesdits supports 121, 221. Il a été établi par l'expérience que l'inclination des pattes 123, 223 est particulièr = ment fonctionnelle si établie en 30°. Les supports 121, 221 présentent des rainures 121', 221' au moyen desquelles ils sont appliqués sur les chevilles 120, 220 des coques 1, 2 de sorte que les pattes 123, 223 sont disposées du côté extérieur de cel = les-ci.

Bien entendu l'invention n'est pas limitée au formes de réalisation qui ont été décrites ci-avant; des modifications pourront être apportées en disposition, proportions et dimensions. Les coques peuvent être réalisées avec un matériel quelque ce soit et affec ter une forme quelconque. D'autre moyen d' emboîte= ment pourront être adoptés soit pour assembler les coques dans le but de réaliser une planche à voile (wind surf), soit pour réaliser un catamaran. On peut prévoir bien entendu toute sorte d'accessoire apte au fonctionnement de la planche à voile et du catamaran, sans pour cela sortir du cadre de l'in= vention.

## Revendications

1. Embarcation pouvant être transformée altérna = tivement en planche à voile (vind surf) et en cata maran, caractérisée en ce que deux coques (1, ₂)de forme réciproquement spéculàire peuvent être assem blées de façon coplanaire entr'elles et reliées par des moyens quelque ce soit aptes à cette tâche, de sorte à réaliser une planche à voile (3) dont chacune des coques représente une moitié longitudi nale, ou bien disposées parallèlement entr'elles et à une certaine distance et reliées au moyen de une structure d'entretoisement quelque ce soit in= terposée de sorte à réaliser un catamaran.

2. Embarcation suivant la revendication 1, carac= térisée en ce que en transformant la planche à voile (3) en catamaran (13) les deux coques (1, 2) sont séparées entr'elles et disposées en profil, c'est à dire renversées de 90° sur leurs axes lon= gitudinaux par rapport à la position coplanaire de la planche à voile.

3. Embarcation suivant les revendications 1 ou 2, caractérisée en ce que soit dans la planche à voile (3), soit dans la catamaran (13) les deux coques (1, 2) sont assemblées par emboîtement entre elles et/ou à la structure d'entretoisement intér= posée.

4. Embarcation suivant une ou plusieuresdes reven dications précédentes, caractérisée en ce que dans la planche à voile (₃) les deux coques (1, 2) co = planaires et en contact sont entr'elles assemblées au moyen de goujons d'emboîtement (4, 5, 6, 7) af= fectant un profil en "X", ou à double queue d'a = ronde, constitué par deux profils en queue d'a = ronde avec les côtés plus courts coïncidents, les= dits goujons (4, 5, 6, 7) étant emboîtés chacun dans deux entailles correspondantes (107, 207;106, 206; 105, 205; 104, 204) en queue d'aronde qui sont prévues dans les côtés en contact des deux coques (1, 2).

5. Embarcation suivant la revendication 4, carac= térisée en ce que au moins un goujon avec profil en double queue d'aronde est associé sur son côté inférieur et/ou sur son côté supérieur, à une agrafe transversale (8) qui est fixée au goujon (4) par exemple au moyen d'une vis vérticale (9)et qui s'accroche avec ses dents sur les extrémités aux en tailles correspondantes des deux coques (1, 2).

6. Embarcation suivant une ou plusieures des re = vendications précédentes, caractérisée en ce que au moins une partie des moyens d'emboîtement (4, 5, 6, 7) pour l'assemblage réciproque des deux coques dans la planche à voile (3) est réalisée de façon à pouvoir loger des éléments fonctionnels de la planche à voile, tels que le mât (10), la dérive (11) et la nageoire (12).

7. Embarcation suivant une quelconque revendica = tion précédente, caractérisée en ce que la struc = ture d'entretoisement des deux coques dans le cata maran (13) est constituée par au moins deux bran = ches transversales (15, 17) ayant un profil-en queue d'aronde et emboîtées dans des entailles cor= respondantes (107, 207; 105, 205) en queue d'aronde des deux coques (1, 2), de préférence dans deux des mêmes entailles en queue d'aronde dans lesquels on emboîte les goujons (4) en double queue d'aronde (4, 5, 6, 7) dans l'assemblage visant à réaliser la planche à voile (3).

8. Embarcation suivant la revendication 7, carac= térisée en ce que entre les deux branches transver sales (15, 17) qui relient les coques (1, 2) du ca tamaran (13) on a disposée une plate-forme (20).

9. Embarcation suivant une ou plusieures des re = vendications précédentes, caractérisée en ce que dans le catamaran (13) les deux coques (1, 2) sont reliées entr'elles au moyen d'un ou de plusieurs câbles (₁6, 116) placés de préférence au dessous des branches transversales (15, 17).

10. Embarcation suivant les revendications 2, 3 et 7 à 9, caractérisée en ce que en correspondance de chaque extrémité antérieure des coques (1, 2); du côté extérieur de celles-ci, on a placé une patte (123, 223) fixée au moyen de rivets (R) à des pièces inclinées (122, 222) moulées en pièce unique avec inclination à 30° avec des supports (121, 221) qui sont appliqués aux coques (1, 2) en faisant glis = ser des rainures (121', 221') sur des chevilles (120, 220).
